# DEMANDE DE BREVET EUROPEEN

(11) **EP 1 503 138 A1**
(43) Date de publication de la demande: **02.02.2005**
(21) Numéro de dépôt: 04291690.8
(22) Date de dépôt: 02.07.2004
(51) Int. Cl.: F21V 19/00, F21S 8/10, F21V 25/00

(54) **Dispositif de fixation d'une source lumineuse sur un réflecteur d'un dispositif projecteur de véhicule automobile**

(30) Priorité: 31.07.2003 FR 0309477
(71) Demandeur: VALEO VISION, 93012 Bobigny Cédex (FR)
(72) Inventeur: Louvet, Nicolas, 92100 Boulogne Billancourt (FR); Bolis, Jean, 93470 Coubron (FR)

(57) **Abrégé**

L'invention concerne un dispositif projecteur (1) pour véhicule automobile comprenant une ampoule (2) à décharge logée dans un réflecteur (5). Un porte lampe (8) maintient l'ampoule à décharge centrée dans le réflecteur. Un module (3) à haute tension est fixé à l'ampoule à l'endroit d'un pied (4) d'ampoule. Un dispositif (11) de fixation de l'ampoule à décharge sur réflecteur est par exemple formé d'une bague (19) en une ou deux pièces. La bague est ouvrable en au moins un point (20). Un moyen de fermeture (25, 28) permet de maintenir la bague serrée autour du porte lampe. Une pièce métallique, logée dans un contour interne (12) du dispositif de fixation permet une continuité électromagnétique.

## Description

L'invention concerne un dispositif projecteur pour véhicule automobile. Plus précisément, l'invention concerne un dispositif de fixation d'une source lumineuse sur un réflecteur du dispositif projecteur.

L'invention a pour but de fournir un dispositif de fixation d'une source lumineuse sur un réflecteur optique adaptable à différents types de sources lumineuses incorporant une ampoule à décharge. L'invention a également pour but de permettre une interchangeabilité entre différents types de sources lumineuses.

Actuellement, les dispositifs projecteurs, ou phares, des véhicules automobiles peuvent être munis de deux types de sources lumineuses. Une première source lumineuse utilisée est munie d'une ampoule halogène. Une deuxième source lumineuse utilisée est munie d'une ampoule à décharge. Cette source lumineuse comporte alors également un module haute tension, alimentant l'ampoule à décharge.

L'invention concerne les dispositifs projecteurs dont la source lumineuse est munie d'une ampoule à décharge. Actuellement, deux types de sources lumineuse sont utilisées. Par source lumineuse on entendra par la suite un ensemble comprenant une ampoule à décharge, un pied d'ampoule et un module haute tension.

Le premier type de source lumineuse, D1, est munie d'une ampoule, fixée de manière inamovible à un module haute tension. Ce module a un contour extérieur généralement carré. Un porte lampe permet de centrer l'ampoule à décharge à l'intérieur d'un réflecteur dans lequel est disposée l'ampoule. De plus, l'épaisseur ou l'encombrement du module haute tension associé est faible. Cependant, lorsqu'un utilisateur souhaite changer l'ampoule à décharge de la source lumineuse D1, par exemple lorsqu'elle est défaillante, il est dans l'obligation de changer et l'ampoule et le module haute tension.

Le deuxième type de source lumineuse, D2, est muni d'une ampoule n'ayant aucune électronique associée. C'est à dire que le module haute tension ne fait pas partie intégrante de l'ampoule à décharge, mais est fixé à celle-ci au moment d'une mise en place de l'ampoule dans un réflecteur. Lorsque l'ampoule de la source lumineuse D2 devient défectueuse, le module haute tension, lui, reste utilisable. L'encombrement vers l'arrière du module haute tension associé à l'ampoule de la source lumineuse D2 est plus important que celui du module associé à l'ampoule de la source lumineuse D1.

Du fait d'une forme différente entre un dispositif projecteur muni d'une source lumineuse D1 et un dispositif projecteur muni d'une source lumineuse D2, il est actuellement impossible d'interchanger les deux sources lumineuses. Ainsi, un conducteur ne peut, alors qu'il a acheté un projecteur muni d'une source lumineuse D1, munir par la suite, par exemple pour des raisons de coût ou de disponibilité, le dispositif projecteur d'une source lumineuse D2.

Pour fixer une source lumineuse D2 munie d'une ampoule à décharge sur un réflecteur, on connaît notamment dans l'état de la technique une bague fermée. Dans un premier temps, on fixe l'ampoule à décharge sur le réflecteur par l'intermédiaire d'une bague qu'on bloque par baïonnetage sur le réflecteur. Puis on fixe le module haute tension à l'ampoule à décharge. Une telle bague de fixation n'est pas adaptée à une source lumineuse D1 munie d'une ampoule à décharge. En effet, le contour extérieur carré du module haute tension de la source lumineuse D1 s'oppose à son introduction dans la bague de fixation de l'état de la technique, ou alors, cette bague aurait un diamètre trop important pour permettre par la suite la fixation de la source lumineuse sur le réflecteur.

Dans l'invention, on cherche à résoudre ce problème d'incompatibilité en proposant un dispositif de fixation d'une source lumineuse sur un réflecteur, le dispositif de fixation convenant aussi bien pour une source lumineuse D1 munie d'une ampoule à décharge, que pour une source lumineuse D2 munie d'une ampoule à décharge

Avantageusement, on munit le dispositif de fixation de l'invention d'un dispositif permettant une continuité électromagnétique qui n'augmente pas l'encombrement du dispositif projecteur : Du fait de la génération d'une haute tension par le module, le dispositif projecteur est soumis à de nombreux rayonnements électromagnétiques. Pour éviter une dispersion du rayonnement électromagnétique à l'intérieur du véhicule, on prévoit un blindage du dispositif projecteur. En effet, les rayonnements électromagnétiques peuvent générer de nombreuses perturbations dans l'ensemble électrique du véhicule. Plusieurs fonctions d'un véhicule automobile actuel étant gérées par un dispositif électronique, ces perturbations électromagnétiques peuvent avoir des conséquences graves. Il est donc connu, pour remédier à ce problème, de récupérer toutes ces ondes et de les évacuer par une masse. Pour cela, on permet une continuité électrique depuis le réflecteur métallique, où sont récupérés tous les rayonnements électromagnétiques, jusqu'à une masse, en passant par un culot de la lampe métallique. Le but est d'assurer un contact entre le réflecteur et le module haute tension.

Une partie commune aux sources lumineuses D1 ou D2 munies d'une ampoule à décharge, utilisable pour la fixation au réflecteur, est un pied d'ampoule. Le pied d'ampoule est la partie arrière de l'ampoule à décharge par laquelle elle est fixée au module. Dans l'invention, on propose donc un dispositif de fixation d'une source lumineuse sur un réflecteur, jouant sur des dimensions du pied d'ampoule. Le dispositif de fixation de l'invention maintient l'ampoule à décharge sur le porte lampe à l'endroit du pied d'ampoule. Ce dispositif de fixation, du fait qu'il suit un contour partiel du porte lampe et du pied d'ampoule, ces deux parties étant similaires dans les deux sources lumineuses, permet de fixer aussi bien une source lumineuse D1 munie qu'une source lumineuse D2.

Le dispositif de fixation de l'invention peut être constitué d'une unique pièce. Le dispositif de fixation est alors ouvrable, par exemple selon un axe de pivotement. Il est aussi possible de prévoir un dispositif de fixation muni de plusieurs pièces indépendantes et rattachables les unes aux autres.

Une fois que l'ampoule à décharge, fixée à son module haute tension, est logée dans le réflecteur optique, le dispositif de fixation de l'invention vient maintenir l'ensemble.

La forme de ce dispositif de fixation n'est pas dépendante d'un contour extérieur du module haute tension. Le dispositif de fixation est amené, ouvert, à l'endroit de la zone de fixation, puis est refermé autour du porte lampe.

Par ailleurs, la continuité électromagnétique peut être assurée par une pièce métallique n'augmentant pas un encombrement final du phare de véhicule. Pour cela, la pièce métallique de l'invention peut suivre un contour interne du dispositif de fixation. Ainsi, aucune pièce supplémentaire n'est intercalée entre le réflecteur optique et le module électromagnétique. La pièce métallique doit être suffisamment souple et élastique pour rester en contact permanent avec d'une part le module haute tension, et d'autre part le réflecteur. Par exemple, la pièce métallique est constituée d'un agrégat de fils métalliques.

Afin que le dispositif de l'invention, permettant notamment la continuité électromagnétique, agisse de façon optimum sur les deux types de sources lumineuses, il peut être nécessaire de modifier un contour extérieur du module haute tension de la source lumineuse D2. On prévoit donc de modifier la carcasse du module de la source lumineuse D2 afin d'avoir une même surface de contact quelque soit la source lumineuse utilisée dans le dispositif projecteur.

L'invention a donc pour objet principal un dispositif projecteur pour véhicule automobile comprenant notamment
- une source lumineuse munie d'une ampoule à décharge, d'un module haute tension et d'un pied d'ampoule assurant la liaison entre l'ampoule et le module haute tension,
- un réflecteur muni d'un trou à l'endroit d'un culot pour le passage de l'ampoule à décharge,
- un porte lampe maintenant l'ampoule à décharge dans une position de fonctionnement dans le réflecteur,
- un dispositif de fixation de la source lumineuse sur le réflecteur, le dispositif de fixation étant muni d'une pièce destinée à entourer le dispositif projecteur à l'endroit d'une zone de fixation,
caractérisé en ce que la dite pièce présente au moins un point d'ouverture.

Outre les caractéristiques principales énumérées ci-dessus, le dispositif de l'invention peut également incorporer tout ou partie des caractéristiques suivantes :
- la pièce du dispositif de fixation a une coupe transversale en forme de U, une première branche de la pièce en U étant en contact serré, d'une part avec une face avant du module haute tension, et d'autre part avec une face arrière d'une protubérance du porte lampe, une deuxième branche de la pièce en U étant en appui sur une face avant de la protubérance, une base de la pièce en U ayant un contour interne épousant un contour externe de la protubérance.
- la pièce du dispositif de fixation est une bague.
- un contour interne de la bague a un diamètre sensiblement inférieur à un contour externe du module.
- la bague est munie d'un unique point d'ouverture, ledit point d'ouverture divisant la bague en deux partie, un moyen d'articulation permettant un mouvement de rotation des deux parties par rapport à un axe parallèle à un axe optique.
- la bague est munie d'un dispositif de fermeture.
- le dispositif de fermeture est muni d'une languette prolongeant une extrémité d'une partie de la bague, et d'un moyen de retenu sur une autre partie de la bague.
- la bague est munie de deux points d'ouverture, lesdits points d'ouverture divisant la bague en deux parties semi-circulaires indépendantes, la bague étant munie de moyens de fermeture à l'endroit des points d'ouverture.
- le porte lampe est intégré au réflecteur.
- le porte lampe est fixé au réflecteur.
- le dispositif de fixation est muni d'une pièce métallique assurant une continuité électromagnétique entre le module haute tension et le réflecteur.
- la pièce métallique est une bague métallique, épousant un contour interne du dispositif de fixation.

L'invention concerne également un véhicule automobile caractérisé en ce qu'il comporte au moins un dispositif projecteur de l'invention.

L'invention sera mieux comprise à la lecture de la description qui suit et à l'examen des figures qui l'accompagnent. Celles-ci ne sont présentées qu'à titre indicatif et nullement limitatif de l'invention. Les figures représentent :
- Figure 1 : Une vue en coupe longitudinale partielle d'un dispositif projecteur de l'état de la technique muni d'une source lumineuse D1 incorporant une ampoule à décharge ;
- Figure 2 (A et B) : Le dispositif projecteur de la figure 1 muni d'un dispositif de fixation de l'invention ;
- Figure 3 : Un dispositif de fixation selon un exemple particulier de réalisation de l'invention ;
- Figure 4 : Un dispositif de fixation selon un autre exemple de réalisation de l'invention ;
- Figure 5 : Une vue en coupe longitudinale partielle d'un dispositif projecteur de l'état de la technique muni d'une source lumineuse D2 incorporant une ampoule à décharge ;
- Figure 6 : Une vue de face d'un module haute tension pour une source lumineuse de type D2, dont une surface de contact est modifiée selon l'invention ;
- Figure 7 : Une vue en coupe longitudinale partielle d'un dispositif projecteur muni d'une source lumineuse de type D2 incorporant une ampoule à décharge, modifié selon l'invention.

Sur la figure 1, on peut voir un dispositif projecteur muni d'une source lumineuse 1 de type D1. La source lumineuse 1 comporte une ampoule 2 à décharge, un pied d'ampoule 4 et un module 3 à haute tension. L'ampoule 2 est fixée solidairement au module 3 à haute tension à l'endroit du pied 4 d'ampoule. Un réflecteur 5 optique est muni d'un trou 6 de passage à l'endroit d'un culot 33. Par le trou 6 passe l'ampoule 2. Un corps 7 de l'ampoule 2 est ainsi logé à l'intérieur du réflecteur 5. Le pied 4 d'ampoule, lui, est situé à l'extérieur du réflecteur 5. Dans l'exemple de réalisation décrit ici, un porte lampe 8, par exemple de forme cylindrique circulaire, fait partie intégrante du réflecteur 5. C'est à dire que le porte lampe 8 a une extrémité solidaire du réflecteur 5. Le module 3 a un contour carré.

Sur la figure 5, on peut voir un dispositif projecteur 50 muni d'une source lumineuse de type D2 La source lumineuse D2 comporte une ampoule 51 à décharge. Un module 52 électrique est fixé à l'ampoule 51 à l'endroit d'un pied 53 d'ampoule. Lors du montage et du démontage du projecteur 50, il est possible de désolidariser l'ampoule 51 du module 52. Un réflecteur 54 est muni à l'endroit d'un culot 55 d'un trou 64 de passage laissant passer l'ampoule 51. Dans cet exemple de réalisation un porte lampe 56 est une pièce séparable du réflecteur 54. Le porte lampe 56 ne fait donc pas partie intégrante du réflecteur 54, mais est fixé solidairement au réflecteur 54 au moment du montage du dispositif projecteur 50.

Il est possible de prévoir pour un dispositif projecteur 1 muni d'une source lumineuse de type D1 (figure 1), un réflecteur 5 muni d'un porte lampe 8 ne faisant pas partie intégrante du réflecteur 5. De même, il est possible de prévoir pour un dispositif projecteur 50 muni d'une source lumineuse de type D2 (figure 5) un porte lampe 54 faisant partie intégrante du réflecteur 50.

Le porte lampe 8 ou 56 (respectivement figure 1 ou 5) est muni dans une partie arrière, dirigée vers le module 3 ou 52, d'une protubérance 9 ou 57. La protubérance 9 ou 57 est en appui sur une excroissance 10 ou 58 de l'ampoule 2 ou 51. L'excroissance 10, 58 s'étend par exemple de façon radiale vers l'extérieur, en suivant tout ou partie d'une circonférence du pied 4, 53 d'ampoule. Il est également possible de prévoir plusieurs excroissances, reparties par exemple régulièrement sur tout la circonférence du pied d'ampoule 4 ou 53.

Un but de l'invention est de fixer l'ampoule 2 au réflecteur 5 (figure 1) ou l'ampoule 51 au réflecteur 52 (figure 2) avec un même dispositif de fixation. Par l'intermédiaire du porte lampe 8, l'ampoule 2 à décharge est centrée par rapport au réflecteur 5. La protubérance 9 du porte lampe 8 peut être munie d'une encoche, dans laquelle est logée l'excroissance 10 du pied d'ampoule 4. Il est nécessaire de maintenir de façon serrée l'ampoule 2 sur le réflecteur 5 afin que celle-ci ne bouge pas. Dans l'invention, un dispositif 11 de fixation est muni d'un contour interne 12 qui suit, ou épouse, au moins partiellement un contour externe 13 du porte lampe 8.

Sur la figure 2A on peut voir un dispositif projecteur 1 et un dispositif 11 de fixation non fixé au dispositif projecteur 1.

Sur la figure 2B, on peut voir le dispositif 11 de fixation maintenant le porte lampe 8 serré contre le pied 4 d'ampoule . Le dispositif 11 de fixation suit à l'endroit de son contour interne 12 le contour externe 13 de la protubérance 9.

Une distance d entre une face 18 arrière de l'excroissance 10, dirigée vers le module 3, et une face avant 14 du module 3 est constante. Une coupe transversale du dispositif 11 de fixation a, par exemple, une forme générale en U. Une base 15 du U porte deux branches 16 et 17. La première branche 17, située du côté du module 3, a une épaisseur e sensiblement égale à la distance d. Par sensiblement égale on entend que l'épaisseur e est au plus égale à la distance d. D'une manière plus générale, l'épaisseur e de la première branche 17 est telle qu'elle peut se glisser dans l'espace d et ainsi être en contact serré d'une part avec la face avant 14 du module 3 et d'autre part avec la face arrière 18 de l'excroissance 10. Par face avant 14 du module 3 on entend face dirigée vers le réflecteur 5. Par face arrière 18 de l'excroissance 10 on entend face dirigée vers le module 3. Le dispositif 11 de fixation de l'invention permet donc bien de maintenir l'ampoule 2 dans le réflecteur 5.

La description des exemples de réalisation du dispositif 11 de fixation selon les figures 3 et 4 se fait en référence aux figures 1 et 2. La description peut se faire de la même façon en référence à la figure 5.

Sur la figure 3 est représenté un dispositif 11 de fixation, selon un exemple particulier de réalisation de l'invention. Une bague 19 est formée d'une seule pièce. La bague 19 est ouvrable en un unique point 20. Un moyen 21 d'articulation permet d'écarter ou de rapprocher deux parties 22 et 23 de la bague 19 en leur autorisant un mouvement de rotation par rapport à un axe C. L'axe C est parallèle à un axe optique du dispositif projecteur 1. Ce mouvement de rotation permet d'ouvrir et ou fermer la bague 19. Le moyen 21 d'articulation peut par exemple être un pivot. Dans un autre exemple de réalisation, on peut prévoir que le moyen 21 d'articulation est muni d'une charnière.

Le contour interne 12 de la bague 19 est par exemple muni d'une gorge 24. Le contour extérieur 13 de la protubérance 9 du porte lampe 8 peut être logé dans la gorge 24. La branche 17 de la bague 19 est logée entre la face avant 14 du module 3 et la face arrière 18 de la protubérance 10. La branche 16 de la bague 19, elle, est en appui contre une face avant de l'extrémité 9. Ainsi, la jonction entre l'excroissance 10 et la protubérance 9 du porte lampe est bloquée d'une part par la branche 17 et la face avant 14 du module 3, et d'autre part par la branche 16.

La bague 19 peut par ailleurs être munie d'un dispositif 25, 28 de fermeture. Par exemple, la partie 22 de la bague 19 est munie d'une languette 25. La languette 25 est un prolongement d'une extrémité 26, opposée au moyen 21 d'articulation, de la partie 22. La languette 25 se prolonge en direction de la partie 23. La partie 23, elle, peut être munie, sur une face externe 27, d'un moyen 28 de maintien de la languette 25. Par exemple, le moyen 28 est muni d'un ergot. Le dispositif de fermeture peut également être muni d'une sangle autoagrippante.

Lorsqu'il faut placer le dispositif 11 de fixation autour du porte lampe 8, un mouvement de rotation permet d'éloigner l'une de l'autre les parties 22 et 23. Lorsqu'il faut refermer la bague 19, un mouvement de rotation contraire permet de refermer la bague 19. Le dispositif 25, 28 de fermeture permet de maintenir la bague 19 dans cette position fermée.

Sur la figure 4 est représenté un autre exemple particulier de réalisation du dispositif 11 de l'invention. Le dispositif 11 de fixation est formé par une bague 30 munie de deux pièces 31 et 32 indépendantes. Par exemple, les parties 31 et 32 sont respectivement en forme de demi-cercle. Un mouvement de translation t permet de rapprocher l'une de l'autre les parties 31 et 32. Un mouvement de translation t' permet à l'inverse de les éloigner. Ainsi, les deux pièces 31 et 32 sont rapprochées l'une de l'autre autour du porte lampe 8, de manière à reformer la bague 30 et maintenir la source lumineuse sur le réflecteur. Afin de maintenir les deux pièces 31 et 32 solidaires l'une de l'autre autour du porte lampe 8 , on peut prévoir un dispositif 34, 35 de fermeture, par exemple par encliquetage.

La bague 19, 30 est par exemple en plastique.

Un but de l'invention est de permettre une interchangeabilité entre une source lumineuse de type D1 munie d'une ampoule à décharge (figure 1) et une source lumineuse de type D2 munie d'une ampoule à décharge (figure 5). Le pied 53 de l'ampoule 51 a une forme générale sensiblement identique à celle du pied 4 de l'ampoule 2. On se propose de modifier un contour 62 extérieur du module 52 de la source lumineuse de type D2 (figure 5). En effet, une distance f entre une face avant 59 du module 52 et une face arrière 60 de la protubérance 57 est supérieure à la distance d pour une source lumineuse de type D1 (figure 2).

Afin que le dispositif 11 de fixation décrit précédemment permette un bon contact électrique du réflecteur 54 vers le connecteur 52, sans qu'il y ait pour autant modification d'une épaisseur du dispositif 11 de fixation, il est nécessaire de modifier la distance f entre les faces 59 et 58. Pour cela, on modifie le contour 62 extérieur du module 52. Par exemple, sur les figure 6 et 7, le contour 62 extérieur du module 52 est modifié de façon à avoir une surface de contact identique au contour du module 3 de la source lumineuse de type D1. Plus généralement, on modifie le contour 62 extérieur de manière à diminuer la distance f entre la face arrière 58 et la face avant 59. Ainsi, sur la figure 7, la face avant 59 du module 52 a été rallongée, et une nouvelle face avant 61 du module 52 est à une distance d de la face arrière 58 du pied 53 d'ampoule 51. Le dispositif 11 de fixation de l'invention peut alors servir indistinctement à la fixation d'une ampoule à décharge d'une source lumineuse de type D1 ou de type D2 sur un réflecteur.

La modification du contour 62 du module 52 peut par ailleurs permettre d'augmenter la surface 61 de contact avec un dispositif permettant une continuité électromagnétique. En effet, avantageusement l'invention fournit un moyen permettant une bonne continuité électromagnétique, n'augmentant pas pour autant l'encombrement du dispositif projecteur. A cet effet, dans l'invention, on propose de munir le dispositif 11 de fixation d'une pièce métallique (non représentée). Cette pièce métallique suit par exemple le contour interne 12 du dispositif 11 de fixation. Dans un exemple particulier de l'invention, la pièce métallique est une bague métallique logée dans la gorge 24 de la bague 19, 30 formant le dispositif 11 de fixation. Cette pièce métallique est en contact d'une part avec le porte lampe 8 ou 56 et le réflecteur 5 ou 54 et d'autre part avec la face avant 14 ou 61 du module 3 ou 52. On peut prévoir de modifier le contour 62 extérieur du module 52, de manière à également augmenter, comme cela est représenté à la figure 6, la surface de contact possible entre la pièce métallique et la face avant 61.

La modification du contour 62 extérieur du module 52 permet donc d'assurer une bonne continuité électromagnétique au moyen d'une pièce métallique n'augmentant pas un encombrement du dispositif projecteur. Cette modification permet également une interchangeabilité entre une source lumineuse de type D1 et une source lumineuse de type D2.

## Revendications

1. Dispositif projecteur (1, 5) pour véhicule automobile comprenant notamment
- une source lumineuse munie d'une ampoule (2, 51) à décharge, d'un module (3, 52) haute tension et d'un pied (4, 53) d'ampoule assurant la liaison entre l'ampoule et le module haute tension,
- un réflecteur (5, 54) muni à l'endroit d'un culot (33, 55) d'un trou (6, 64) pour le passage de l'ampoule à décharge,
- un porte lampe (8, 56) maintenant l'ampoule à décharge dans une position de fonctionnement dans le réflecteur,
- un dispositif (11) de fixation de la source lumineuse sur le réflecteur, le dispositif de fixation étant muni d'une pièce (19, 30) destinée à entourer le dispositif projecteur à l'endroit d'une zone de fixation,
**caractérisé en ce que** la dite pièce présente au moins un point (20) d'ouverture.

2. Dispositif selon la revendication 1, **caractérisé en ce que** la pièce du dispositif de fixation a une coupe transversale en forme de U, une première branche (17) de la pièce en U étant en contact serré, d'une part avec une face avant (14) du module haute tension, et d'autre part avec une face arrière (38) d'une protubérance (9) du porte lampe, une deuxième branche (16) de la pièce en U étant en appui sur une face avant (39) de la protubérance, une base (15) de la pièce en U ayant un contour interne (12) épousant un contour externe (13) de la protubérance.

3. Dispositif selon l'une des revendications 1 à 2, **caractérisé en ce que** la pièce du dispositif de fixation est une bague.

4. Dispositif selon la revendication 3, **caractérisé en ce qu'**un contour interne (12) de la bague a un diamètre sensiblement inférieur à un contour externe du module.

5. Dispositif selon l'une des revendications 3 à 4, **caractérisé en ce que** la bague est munie d'un unique point (20) d'ouverture, ledit point d'ouverture divisant la bague en deux partie (22 et 23), un moyen (21) d'articulation permettant un mouvement de rotation des deux parties par rapport à un axe (C) parallèle à un axe optique.

6. Dispositif selon la revendication 5, **caractérisé en ce que** la bague est munie d'un dispositif (25, 28) de fermeture.

7. Dispositif selon la revendication 6, **caractérisé en ce que** le dispositif de fermeture est muni d'une languette (25) prolongeant une extrémité (26) d'une partie (22) de la bague, et d'un moyen (28) de retenu sur une autre partie (23) de la bague.

8. Dispositif selon l'une des revendications 3 à 4, **caractérisé en ce que** la bague est munie de deux points (36 et 37) d'ouverture, lesdits points d'ouverture divisant la bague en deux parties (31 et 33) semi-circulaires indépendantes, la bague étant munie de moyens (34, 35) de fermeture à l'endroit des points d'ouverture.

9. Dispositif selon l'une des revendications 1 à 8, **caractérisé en ce que** le porte lampe est intégré au réflecteur.

10. Dispositif selon l'une des revendications 1 à 8, **caractérisé en ce que** le porte lampe est fixé au réflecteur.

11. Dispositif selon l'une des revendications 1 à 10, **caractérisé en ce que** le dispositif de fixation est muni d'une pièce métallique assurant une continuité électromagnétique entre le module haute tension et le réflecteur.

12. Dispositif selon la revendication 11, **caractérisé en ce que** la pièce métallique est une bague métallique, épousant un contour interne du dispositif de fixation.

13. Véhicule automobile **caractérisé en ce qu'**il comporte au moins un dispositif projecteur (1, 50) selon l'une des revendications 1 à 12.
